# FASCICULE DE BREVET EUROPEEN

(11) **EP 0 408 430 B1**
(45) Date de publication et mention de la délivrance du brevet: **04.01.1995**
(21) Numéro de dépôt: 90401958.5
(22) Date de dépôt: 06.07.1990
(51) Int. Cl.: H01Q 1/42, H01Q 1/28

(54) **Antenne à diagramme de rayonnement quasi-hémisphérique et à partie rayonnante supportant la chaleur**
Antenne mit halbkugelförmigem Strahlungsdiagramm und gegen grosse Hitze widerstandsfähigen Strahlerelementen
Antenna with a hemispheric radiation pattern and heatproof radiating elements

(30) Priorité: 11.07.1989 FR 8909298
(43) Date de publication de la demande: 16.01.1991
(73) Titulaire: SAT (SOCIETE ANONYME DE TELECOMMUNICATIONS) Société Anonyme française, 75631 Paris Cédex 13 (FR)
(72) Inventeur: Debever, Bernard, F-92420 Vaucresson (FR); Chillet, Albert, F-78140 Belizy (FR)
(74) Mandataire: Bloch, Gérard

(56) Documents cités:
- EP-A- 0 270 209
- GB-A- 2 067 842
- US-A- 3 384 895
- US-A- 4 006 480
- US-A- 4 162 499
- US-A- 4 287 518
- US-A- 4 709 240
- INTERNATIONAL SYMPOSIUM DIGEST 18-22 juin 1979,pages 126-129,CH1-456-3AB,IEEE Antennas and Propagation Society,Seattle,Washington,US;G.G.SANFORD et al.:"Increasing the Beamwidth of a Microstrip Radiating Element"

## Description

La présente invention concerne une antenne à diagramme quasi-hémisphérique et à partie rayonnante supportant la chaleur.

On utilise une telle antenne à bord d'aéronefs et d'engins animés d'une grande vitesse, soumis à des élévations de température importantes, pour les communications de toutes sortes entre ces aéronefs et notamment le sol ou des satellites ainsi que pour leur navigation, leur pilotage, leur poursuite, par exemple.

L'antenne de l'invention peut émettre et recevoir sur une fréquence centrale située dans une large plage allant de quelques centaines de MHz à quelques GHz, mais avec une bande passante relativement large, de l'ordre de 10 à 15 % de cette fréquence centrale.

L'antenne de l'invention doit surtout pouvoir supporter des températures dépassant 1000°C.

On connait déjà une antenne constituée d'un guide d'onde, dont une extrémité forme la partie rayonnante et affleure la surface externe de l'aéronef porteur, la partie d'excitation de l'antenne étant raccordée à l'autre extrémité du guide d'onde et éloignée intérieurement de la surface de l'aéronef soumise aux élévations de température. Même en cas d'usure de l'extrémité rayonnante, due à l'échauffement, la structure guide d'onde subsiste. Pour bien mettre la partie d'excitation, au fond du guide, à l'abri de la chaleur, le guide d'onde est rempli d'un matériau diélectrique réfractaire Ce matériau réfractaire augmente toutefois le poids de l'antenne. En outre, le diagramme de rayonnement d'une telle antenne n'est pas hémisphérique.

Pour mémoire, on mentionnera ici aussi la possibilité de placer l'antenne sous la protection thermique d'une épaisse couche de diélectrique mais qui déforme par trop le diagramme de rayonnement.

On connait surtout l'antenne "sabre", qui dérive de l'antenne fouet repliée, avec une extrémité fixée à un plan de masse, auquel est orthogonal le plan de l'antenne, et un point d'excitation déporté au-delà de l'extrémité à la masse - on parle alors d'une alimentation shunt -.

Pour l'application définie plus haut, l'antenne sabre n'est toutefois pas parfaitement appropriée. Le bord de l'antenne parallèle au plan de masse est trop éloigné de celui-ci et se trouverait donc trop exposé à l'échauffement et, si on écrasait l'antenne sur le plan de masse, pour rapprocher le bord du plan de masse, la bande passante, qui normalement est satisfaisante, se dégraderait.

A partir de l'antenne sabre, la demanderesse a donc cherché à définir une antenne susceptible de satisfaire aux exigences ci-dessus et c'est ainsi qu'elle propose son invention.

La présente invention concerne une antenne a diagramme quasi-hémisphérique, à partie rayonnante pouvant être soumise à des conditions de température sévères et à partie d'excitation, reliée électriquement à la partie rayonnante, éloignée de celle-ci, la partie rayonnante comportant au moins un élément monopolaire comprenant un pied de grande largeur et de faible hauteur fixe au plan de masse et prolongé par une aile rayonnante large s'étendant parallèlement au plan de masse à proximité de celui-ci, caractérisée par le fait que le pied et l'aile rayonnante de la partie rayonnante forment un élément monopolaire qui est massif.

Grâce à la configuration écrasée de l'antenne monopolaire de l'invention, elle peut facilement être noyée dans le fuselage ou un revêtement protecteur de celui-ci, pour que son aile rayonnante soit en retrait par rapport à sa surface externe ou l'affleure et ne pas être ainsi trop soumise aux élévations de température. Grâce à l'étendue de l'aile rayonnante et à son caractère massif, l'antenne de l'invention présente une bonne bande passante, en tous cas bien meilleure que celle d'une antenne sabre trop étroite.

On notera que la demanderesse, pour passer de l'antenne sabre à l'antenne de son invention, ne s'est pas bornée à élargir la première mais qu'elle a en outre fait preuve d'activité inventive.

En effet, il était connu, par l'article "Increasing the beamwidth of a microstrip radiating element, de Sanford et Klein, pages 126-129, dans International Symposium Digest, June 18-22, 1979, IEEE Antennas and Propagation Society 79 CHl 456-3AP University of Washington, Seattle, Washington," une antenne constituée d'une couche de cuivre, imprimée sur un côté d'un substrat, et d'un plan de masse déposé sur l'autre côté du substrat. Or une telle antenne à circuit imprimé, outre le fait qu'elle résiste mal à la chaleur, qui peut décoller la couche de cuivre du substrat, et bien qu'elle comporte une aile rayonnante étendue, présente une bande passante médiocres Cet article non seulement ne pouvait donc pas offrir un enseignement utile mais a pu même a priori dissuader la demanderesse d'aller dans le sens de son invention.

De même, US-A-4 162 499 enseignait aussi une antenne micro-ruban ainsi d'ailleurs qu'une antenne à plaques parallèles, avec un élément rayonnant formé sur un substrat diélectrique. Quant a US-A-3 384 895. il enseignait une partie rayonnante qui n'est pas un élément monopolaire massif, avec un pied qui n'est pas prolongé par l'élément rayonnant.

Dans une forme de réalisation préférée de l'antenne de l'invention, celle-ci comporte un groupement de quatre éléments monopolaires massifs identiques disposés en carré et associés en deux paires orthogonales le long des diagonales du carré, chacune, de deux éléments opposés pouvant être placés symétriquement par rapport au centre du carré et en opposition de phase entre eux et déphasés de 90° par rapport aux deux autres éléments.

Grâce à cette disposition des éléments d'antenne, avec des quadratures spatiale et temporelle, le champ rayonné par l'antenne de l'invention a une polarisation circulaire.

Avantageusement, les éléments d'antenne sont disposés à l'intérieur d'un boîtier fermé par un radôme affleurant la surface externe de plaques de protection thermique d'un fuselage d'aéronef.

Dans ce cas, le fond du boîtier peut constituer le plan de masse de l'antenne, les éléments monopolaires et le boîtier peuvent être réalisés d'une seule pièce et, même, le boîtier, les éléments monopolaires et une plaque de protection thermique peuvent être réalisés d'une seule pièce.

L'invention sera mieux comprise à l'aide de la description suivante de plusieurs formes de réalisation de l'antenne de l'invention, en référence aux dessins annexés, sur lesquels
- la figure 1 représente une vue en coupe d'une première forme de réalisation de l'antenne de l'invention;
- la figure 2 représente une vue en coupe d'une deuxième forme de réalisation de l'antenne de l'invention;
- la figure 3 représente une vue en coupe d'une troisième forme de réalisation de l'antenne de l'invention;
- la figure 4 représente une vue en coupe d'une quatrième forme de réalisation de l'antenne de l'invention.

En référence à la figure 1, l'antenne de l'invention est montée sur le fuselage 1 d'un aéronef, recouvert de plaques de protection thermique 2 fixées au fuselage 1 par des entretoises 3.

L'antenne comporte une partie rayonnante 4, une partie d'excitation 5 et un jeu de câbles coaxiaux d'alimentation 6.

La partie rayonnante 4 est logée dans un boîtier conducteur 1, fixé au fuselage par des entretoises 8 et glissé entre des plaques de protection 2 avec, ici, interposition d'un joint annulaire 11.

Le boîtier récepteur de l'antenne comporte un fond plat 9 et une paroi cylindrique 10. A proximité du bord libre de la paroi 10, s'étend, intérieurement à elle, un épaulement annulaire 12 de réception d'un premier radôme fin 13 de protection de la partie rayonnante 4 de l'antenne et fermant le boîtier 7. La paroi des plaques de protection thermique 2, adjacentes au boîtier 7, est conformée, à proximité du boîtier 7, pour présenter une portion d'évidement annulaire 14 de réception d'un second radôme de protection 15, affleurant la surface externe des plaques 2.

La partie rayonnante 4 de l'antenne comporte, en l'espèce, quatre éléments monopolaires massifs identiques - on ne voit sur la figure 1 que les éléments 16′, 16‴ - chacun constitué d'un pied 17′,17˝, de grande largeur et de faible hauteur, ici perpendiculaire au fond 9 du boîtier, et prolongé par une aile rayonnante plane 18 s'étendant parallèlement au fond 9 du boîtier, en retrait par rapport au radôme de protection extérieur 15. Les ailes rayonnantes 18˝,18˝ ont une surface rectangulaire (carrée) et les éléments 16 sont disposés en carré, avec les pieds 17′,17˝ des quatre éléments s'étendant respectivement le long des quatre côtés du carré. Les éléments 16 sont associés deux à deux - 16′ et 16˝, d'une part, et 16‴ et 16′^{v}, d'autre part, les éléments 16˝ et 16′^{v} n'étant pas visibles sur la figure 1 - pour former deux paires orthogonales le long des diagonales du carré, les deux éléments de chaque paire étant opposés et placés symétriquement par rapport au centre du carré.

Le plan de coupe de la figure 1 coupe les ailes rayonnantes des deux éléments adjacents 16′, 16‴ des deux paires respectives.

Chaque élément monopolaire 16′,16˝ est donc massif et est formé d'une seule pièce avec le fond 9 du boîtier 7.

La partie d'excitation 5 des éléments monopolaires 16′,16˝ est éloignée de la partie rayonnante 4 de l'antenne. Dans l'exemple considéré, elle est fixée sous le fuselage 1 par des attaches 19.

Cette partie d'excitation 5 est en fait constituée d'un organe de répartition, sur les quatre éléments rayonnants, de la puissance arrivant par un connecteur 20 - celui-ci pourrait aussi s'étendre dans le prolongement de cet organe de répartition comme indiqué en 21 en traits interrompus -, et de répartition de phase sur ces quatre éléments. L'alimentation des phases, entre le répartiteur et les ailes rayonnantes 18′,18˝, sur lesquelles sont situés les points d'excitation 24 des éléments monopolaires, s'effectue par les âmes conductrices 25 des quatre câbles coaxiaux 6, dont les gaines conductrices extérieures 26, qui affleurent le fond du boîtier auquel, d'un côté, elles sont fixées, sont portées à la masse. Le fond 9 du boîtier 7 forme donc le plan de masse des éléments monopolaires 16. De l'autre côté, les gaines 26 des câbles 6 traversent le fuselage 1 par l'intermédiaire d'un joint isolant 27 et sont reliées au répartiteur 5 par l'intermédiaire ici d'un contact glissant 28.

L'alimentation des quatre éléments monopolaires 16, par le répartiteur 5, est ici telle que les deux éléments de chaque paire (16′, 16˝; 16‴, 16′^{v}) sont en opposition de phase (déphasage de 180°) et que chaque élément est en quadrature de phase (déphasage de 90°) avec l'un et l'autre des deux éléments de l'autre paire. Ainsi, le champ rayonné par l'antenne qui vient d'être décrite, avec quatre éléments respectivement en quadratures spatiale et temporelle, a une polarisation circulaire.

Les câbles coaxiaux 6 sont remplis d'un matériau isolant, du type céramique résistant aux hautes températures.

Les plaques de protection thermique sont en matériau réfractaire, par exemple composite, à base de carbone protégé contre l'oxydation.

Les éléments monopolaires rayonnants sont, par exemple, en matériau métallique ou composite, conducteur et protégé contre l'oxydation.

L'antenne qui vient d'être décrite a un diagramme de rayonnement quasi-hémisphérique; sa partie rayonnante 4 peut âtre soumise à des conditions de température sévères, par exemple provoquées par de grandes vitesses ou une rentrée dans les couches de l'atmosphère; sa bande passante est satisfaisante.

Les formes de réalisation des figures 2-4 de l'antenne de l'invention sont identiques à celle qui vient d'être décrite, à l'exception principalement du boîtier de réception de la partie rayonnante.

Dans la forme de réalisation de la figure 2, le boîtier 37 ne comporte pas d'épaulement de réception de radôme. Les plaques de protection 32 n'ont pas non plus d'évidement de réception de radôme. Le radôme unique 35 foie couvercle pour le boîtier 31, avec une partie supérieure 31, qui s'appuye sur la paroi cylindrique 30 du boîtier et prolonge les parois des plaques adjacentes 32, et une jupe cylindrique 34 qui s'emboîte à l'intérieur du boîtier et se prolonge par une couronne annulaire 33 qui s'appuye sur le fond 39 du boîtier. En outre, dans cette forme de réalisation de la figure 2, les éléments rayonnants 36 ne sont plus formés d'une seule pièce avec le boîtier mais rapportés et fixés par soudage sur le fond 39 de celui-ci.

Dans la forme de réalisation de la figure 3, les plaques de protection 42 adjacentes au boîtier 47 sont à nouveau pourvues d'une portion d'évidement annulaire 44 pour recevoir un rebord externe annulaire 41 prolongeant la paroi cylindrique 40 du boîtier 47 et un radôme unique 45, formé d'une plaque superposée sur le rebord 41 et prolongeant les parois des plaques 42. Le boîtier 47 ne comporte pas vives.

Dans la forme de réalisation de la figure 4, les éléments rayonnants 56, le boîtier 57 et les plaques de protection adjacentes 52 sont formés d'une seule pièce en matériau composite. Un évidement annulaire 54 est ménagé dans les plaques 52, autour de la paroi cylindrique 50 du boîtier, pour recevoir une plaque-radôme 55 prolongeant les parois des plaques de protection.

## Revendications

1. Antenne à diagramme quasi-hémisphérique, à partie rayonnante (4) pouvant être soumise à des conditions de température sévères et à partie d'excitation (5), reliée électriquement à la partie rayonnante (4), éloignée de celle-ci, la partie rayonnante (4) comportant au moins un élément monopolaire (16′,16˝), comprenant un pied (17′,17˝) de grande largeur et de faible hauteur fixé au plan de masse (9) et prolongé par une aile rayonnante large (18′,18˝) s'étendant parallèlement au plan de masse (9) à proximité de celui-ci, caractérisée par le fait que le pied (17′,17˝) et l'aile rayonnante (18′,18˝) de la partie rayonnante (4) forment un élément monopolaire (16′,16˝) qui est massif.

2. Antenne selon la revendication 1, dans laquelle le point d'excitation (24) se trouve sur l'aile rayonnante (18′,18˝).

3. Antenne selon l'une des revendications 1 et 2, dans laquelle la partie rayonnante (4) est disposée à l'intérieur d'un boîtier (7) fermé par au moins un radôme (15).

4. Antenne selon la revendication 3, dans laquelle le boîtier (7) comporte un fond (9) constituant le plan de masse de l'élément monopolaire (16′,16˝).

5. Antenne selon l'une des revendications 3 et 4, dans laquelle le radôme (15) prolonge les parois de plaques de protection thermique adjacentes (2).

6. Antenne selon la revendication 5, dans laquelle le boîtier (57) et les plaques de protection thermique (52) sont réalisés seule pièce.

7. Antenne selon l'une des revendications 3 à 6, dans laquelle l'élément monopolaire (16′,16˝) et le boîtier (7) sont formés d'une seule pièce.

8. Antenne selon l'une des revendications 1 à 7, dans laquelle il est prévu un groupement de quatre éléments monopolaires massifs identiques.

9. Antenne selon la revendication 3, dans laquelle les éléments monopolaires sont disposés en carré et sont associés deux à deux pour former deux paires orthogonales le long des diagonales du carré, les deux éléments de chaque paire étant opposés et placés symétriquement par rapport au centre du carré.

## Patentansprüche

1. Antenne mit einem quasi-halbkugelförmigen Strahlungsdiagramm, mit einem Strahlerteil (4), der harten Temperaturbedingungen ausgesetzt werden kann, und mit einem Erregerteil (5), der elektrisch mit dem Strahlerteil (4) verbunden ist, welcher sich in einem Abstand von diesem befindet, wobei der Strahlerteil (4) mindestens ein einpoliges Element (16′, 16˝) umfaßt, das einen Fuß (17′, 17˝) von großer Breite und geringer Höhe aufweist, der an der Massenebene (9) befestigt ist und von einem breiten strahlenden Flügel (18′, 18˝) fortgesetzt wird, der sich parallel zur Massenebene (9) und nahe derselben erstreckt, dadurch gekennzeichnet, daß der Fuß (17′, 17˝) und der strahlende Flügel (18′, 18˝) des Strahlerteils (4) ein einpoliges Element (16′, 16˝) bilden, das massiv ist.

2. Antenne nach Anspruch 1, bei welcher sich der Punkt der Erregung (24) auf dem strahlenden Flügel (18′, 18˝) befindet.

3. Antenne nach einem der Ansprüche 1 und 2, bei welcher der Strahlerteil (4) im Inneren eines Gehäuses (7) angeordnet ist, das durch mindestens ein Radom (15) geschlossen wird.

4. Antenne nach Anspruch 3, bei welcher das Gehäuse (7) einen Boden (9) aufweist, der die Massenebene des einpoligen Elementes (16′, 16˝) bildet.

5. Antenne nach einem der Ansprüche 3 und 4, bei welcher das Radom (15) an die Wand benachbarter Wärmeschutzplatten (2) anschließt.

6. Antenne nach Anspruch 5, bei welcher das Gehäuse (57) und die Wärmeschutzplatten (52) aus einem Stück gefertigt sind.

7. Antenne nach einem der Ansprüche 3 bis 6, bei welcher das einpolige Element (16′, 16˝) und das Gehäuse (7) aus einem Stück gebildet sind.

8. Antenne nach einem der Ansprüche 1 bis 7, bei welcher eine Gruppe von vier identischen massiven einpoligen Elementen vorgesehen ist.

9. Antenne nach Anspruch 8, bei welcher die einpoligen Elemente im Quadrat angeordnet sind und jeweils zwei von diesen zusammengehören, um zwei orthogonale Paare entlang der Diagonalen des Quadrats zu bilden, wobei die beiden Elemente eines jeden Paares sich gegenüberliegen und in bezug auf den Mittelpunkt des Quadrats symmetrisch angeordnet sind.

## Claims

1. An aerial with a quasi-hemispherical diagram, a radiating part (4) able to be exposed to extreme temperature conditions, and an excitation part (5) electrically connected to the radiating part (4) and spaced therefrom, the radiating part (4) comprising at least one unipolar element (16′, 16˝), comprising a stand (17′, 17˝), which is wide but not high, fixed to the earth plane (9) and extended by a wide radiating wing (18′, 18˝) extending parallel to the earth plane (9) and in the proximity thereof, characterised in that the stand (17′, 17˝) and the radiating wing (18′, 18˝) of the radiating part (4) form a unipolar element (16′, 16˝) which is solid.

2. An aerial according to claim 1, in which the excitation point (24) is on the radiating wing (18′, 18˝).

3. An aerial according to either of claims 1 and 2, in which the radiating part (4) is disposed inside a casing (7) closed at least by a radome (15).

4. An aerial according to claim 3, in which the casing (7) comprises a bottom (9) constituting the earth plane of the unipolar element (16′, 16˝).

5. An aerial according to either of claims 3 and 4, in which the radome (15) extends the walls of adjacent thermal protection plates (2).

6. An aerial according to claim 5, in which the casing (57) and the thermal protection plates (52) are made in a single piece.

7. An aerial according to any of claims 3 to 6, in which the unipolar element (16′, 16˝) and the casing (7) are formed in a single piece.

8. An aerial according to any of claims 1 to 7, in which a group of four identical solid unipolar elements is provided.

9. An aerial according to claim 8, in which the unipolar elements are disposed in a square and are associated two by two to form two orthogonal pairs along the diagonals of the square, the two elements of each pair being opposite each other and symmetrically placed with respect to the centre of the square.
